# EUROPÄISCHE PATENTSCHRIFT

(11) **EP 1 452 116 B1**
(45) Veröffentlichungstag und Bekanntmachung des Hinweises auf die Patenterteilung: **29.06.2005**
(21) Anmeldenummer: 03015701.0
(22) Anmeldetag: 09.07.2003
(51) Int. Cl.: A47K 3/36, E05D 11/10, E05D 5/02

(54) **Beschlag zur Befestigung von Schwenktüren**
Fitting for fixing of swinging doors
Ferrure pour fixation de portes pivotantes

(30) Priorität: 25.02.2003 DE 20303059 U
(43) Veröffentlichungstag der Anmeldung: 01.09.2004
(73) Patentinhaber: Lämmerer & Co. Glasdesign GmbH, 91550 Dinkelsbühl (DE)
(72) Erfinder: Lämmerer, Albert, 91550 Dinkelsbühl (DE)
(74) Vertreter: Volpert, Marcus

(56) Entgegenhaltungen:
- EP-A- 0 445 559
- DE-A- 19 858 709
- DE-U- 20 215 123
- FR-A- 2 046 108
- US-A- 5 367 745

## Beschreibung

Die Erfindung betrifft einen Beschlag zur Befestigung von Schwenktüren und insbesondere Falt- Klapptüren an feststehenden Trennwänden, insbesondere von Dusch- und Badewannen, gemäß dem Oberbegriff des Anspruchs 1.

Derartige Beschläge sind beispielsweise aus der DE 196 49 071 A1 bekannt.

Dieser bekannte Beschlag besteht aus einem unteren und einem oberen Scharnier, von denen eines eine den Türflügel in vorgegebenen Schwenkstellungen haltende Rasteinrichtung mit Rastungsprofilierungen an koaxialen, senkrechten Stirnflächen einander zugeordneter Scharnierösen aufweist sowie eine in der Scharnieröse drehfest gehaltene Rasthülse, die auf einer Zusatzhülse aufliegt, welche über einen in der Scharnieröse vorgesehenen Horizontalschlitz verdrehbar ist.

Die bekannte Konstruktion löst das Problem der Höhenverstellung der Verbindungsstifte der Scharniere bei eingehängtem Türflügel mit erheblichem Kosten- und Konstruktionsaufwand.

Die vorliegende Erfindung stellt sich die Aufgabe, bei einem Beschlag der eingangs genannten Art die Höhenverstellung der Schwenktür zum Öffnen derselben auf wesentlich einfachere Weise zu bewerkstelligen und den Verschwenkungs- bzw. Öffnungswinkel der Schwenktür sowohl an räumliche Gegebenheiten als auch an die konstruktiven Eigenheiten der Schwenktür anpassbar zu machen.

Dies geschieht dadurch, dass im Bereich des Bodens der Sackbohrung eine quer zum Bolzen verlaufende, die Sackbohrung schneidende und einen Stift aufnehmende Querbohrung vorhanden ist, dass der Bolzen in seiner unteren Stirnfläche, die mit dem Stift in Berührung tritt, eine an den Stiftdurchmesser bzw. die Oberflächenkonfiguration des Stiftes angepasste Aussparung aufweist, in die der Stift beim Absenken der Schwenktür und damit Drehen des Bolzens um seine Längsachse im abgesenkten, geschlossenen Zustand der Schwenktür eingreift und aus der der Stift durch Verschwenken der Schwenktür und damit Drehen des Bolzens um einen Schwenktüröffnungswinkel α in die Öffnungsstellung durch Aufgleiten auf die Aussparungswandung austritt, wobei der Öffilungswinkel a entsprechend der verlangten Öffnungsweite der Schwenktür dadurch einstellbar ist, dass das türseitige Band der Wandhaherung eine den Kopf des Bolzens aufnehmende Bohrung aufweist, deren Relativlage zur Bolzenoberfläche mittels Stellschrauben veränderbar ist.

Grundgedanke des Erfindungsvorschlags ist somit, die in die Sackbohrungen der baugleichen oder nahezu baugleichen oberen und unteren Wandhalterungen eingreifenden Bolzen, die mit der Schwenktür verbunden sind, in gewünschten, von der Öffnungsweite der Schwenktür abhängigen Stellungen innerhalb der Sackbohrungen zu arretieren und gleichzeitig das Ver schwenken der Schwenktür über den gewünschten Öffnungswinkel mit Hilfe eines quer zur Bolzenlängsachse innerhalb der Wandhattemngen angeordneten und die Sackbohrungen durchdringenden Stiftes zu ermöglichen, der mit dem jeweiligen Bolzen in Schließstellung der Schwenktür in Eingriff und beim Drehen des Bolzens und damit Verschwenken der Schwenktür außer Eingriff bringbar ist, wobei die Schwenktür so weit angehoben wird, bis der Stift die Aussparung verlassen hat und auf der unteren Stirnfläche des Bolzens aufliegt.

Vorteilhafte Ausgestaltungen der Erfindung sind in der Unteransprüchen gekennzeichnet. So kann die Aussparung in der unteren Stirnfläche des Bolzens eine Nut mit kreisrundem Querschnitt sein, der dem Stiftquerschnitt insbesondere im Bereich zwischen Aussparungswandung und Stiftoberfläche entspricht, wobei darüber hinaus die Aussparung im abgesenkten Zustand des Bolzens dessen gekrümmte Oberfläche um weniger als 180° umschließt, so dass die Mitte des Stiftquerschnittes geringfügig unterhalb der unteren Stirnfläche des Bolzens zu liegen kommt.

Die oben gekennzeichnete Lösung der Erfindungsaufgabe und die in den Ansprüchen gekennzeichneten vorteilhaften Ausgestaltungen dieser Lösung ermöglichen zweckmäßigerweise, dass das Ausmaß der Verschwenkung der Schwenktür und damit der Schwenktüröffnungswinkel α in Abhängigkeit von dem Wannenumriß, zu dem die Trennwand sowie die Schwenktür gehören, durch Verstellen der relativen Ausgangslage zwischen Bolzen und Stift einstellbar ist, so dass unterschiedliche Wannenumrißformen, beispielsweise eine fünfeckige Duschwanne, bei der sich die Schwenktür nur über etwa ein Fünftel der Umrißlänge verschwenken lassen muß, für den erfindungsgemäßen Beschlag brauchbar sind.

Die Erfindung wird nachfolgend anhand der in der Zeichnung dargestellten Ausführungsbeispiele näher erläutert.

In der Zeichnung zeigen:
- Fig. 1: eine längsgeschnittene Seitenansicht des unteren Wandhalters mit in seine Querführung eingeschlagenen Stift;
- Fig. 2: eine Stirnansicht des Wandhalters von Fig. 1;
- Fig. 3: eine Draufsicht des unteren Wandhalters;
- Fig. 4: eine längsgeschnittene Seitenansicht des oberen Wandhalters;
- Fig. 5: eine Stirnansicht des Wandhalters von Fig. 4;
- Fig. 6: eine Draufsicht des oberen Wandhalters;
- Fig. 7: zwei um 90° in Bezug aufeinander versetzte Seitenansichten des Bolzens für die Wandhalter, in einem größeren Maßstab;
- Fig. 8: eine Draufsicht des Bolzens von Fig. 7;
- Fig. 9: eine der Fig. 7 vergleichbare Seitenansicht des Bolzens für die Wandhalter mit in die bodenseitige Nut eingesetztem Stift;
- Fig. 10: eine Draufsicht des Bolzens von Fig. 9, ähnlich der von Fig. 8;
- Fig. 11: eine gegenüber von Fig. 9 um 90° gedrehte Seitenansicht des Bolzens mit aus der bodenseitigen Nut herausgehobenem Stift.
- Fig. 12: eine schematische Seitenansicht der oberen Wandhalterung mit Beschlag;
- Fig. 13: eine schematische Seitenansicht der unteren Wandhalterung der Schwenktür mit Beschlag; und
- Fig. 14: eine Draufsicht des unteren Beschlags

Die in den Figuren 1-3 dargestellte untere Wandhalterung 1 des Beschlags, die mit der in den Figuren 4-6 gezeigten oberen Wandhaherung 2 baugleich ist, ist mit Befestigungslöchern 12 sowie einer Sackbohrung 4 versehen, in die ein Bolzen 5 einsteckbar ist, der in den Figuren 7 und 8 in vergrößertem Maßstab gezeigt ist, wobei die Längsachse 13 des Bolzens 5 mit der Längsachse 3 der Sackbohrung im eingesteckten Zustand des Bolzens deckungsgleich ist.

Beide Bolzen 5, also sowohl der der unteren Wandhalterung 1 zugeordnete als auch der der oberen Wandhalterung 2 zugeordnete, sind an ihren oberen Enden mit Aussparungen 14 versehen, die die nicht dargestellte Schwenktür aufnehmen, so dass letztere mit den Bolzen drehfest verbunden ist und sich um die Längsachse 3 bzw. 13 verschwenken läßt. Im Bereich des Bodens der Sackbohrung 4 mündet eine Querbohrung 7, die einen Stift 6, vorzugsweise einen Rundstift aufnimmt, der in die Querbohrung eingeschlagen werden kann und dadurch in ihr festsitzt und sich dabei durch die Sackbohrung 4 hindurch erstreckt, wie aus Fig. 1 ersichtlich.

Der Bolzen 5 ist in seiner unteren Stirnfläche 8, wie aus den Fig. 7-10 ersichtlich, mit einer Aussparung 9, vorzugsweise kreisrunden Querschnitts versehen, mit der der Stift 6 beim Absenken der Schwenktür und damit Drehen des Bolzens 5 um seine Längsachse 3 in Eingriff kommt, wie dies in Fig. 9 dargestellt ist. Dadurch wird die Schwenktür in ihre Schließlage gebracht und dort arretiert, was bedeutet, dass sie im arretierten Zustand gegenüber ihrem Öffnungszustand um die Höhe abgesenkt ist, die etwa dem Durchmesser des Stiftes 6 entspricht.

Wird nun die Schwenktüre der Duschkabine oder Badewanne oder dergl. geöffnet, so wird der Bolzen 5 aus seiner Eingriffslage mit dem Stift 6 herausgedreht, indem die Stiftoberfläche auf der Aussparungswandung 10 der Aussparung 9 aufgleitet und dadurch den Bolzen 5 nach oben drückt, so dass er im Öffnungszustand der Schwenktür, also nach deren Verdrehung um den Schwenktüröffnungswinkel α, mit seiner unteren Stirnfläche 8 auf der Oberfläche 11 des Stiftes 6 sitzt, wie in Fig. 11 dargestellt. Dies bedeutet, dass der Bolzen 5 im Öffnungszustand der Schwenktür um etwa den halben Durchmesser des Stiftes 6 angehoben ist.

In den Figuren 8 und 10 ist ein Verschwenkungswinkel des Bolzens 5 von 90° eingezeichnet, der jedoch in Abhängigkeit von der gewünschten Öffnungsbreite der Schwenktür sowie den baulichen Gegebenheiten der Dusch- bzw. Badewanne, insbesondere deren äußerer Umrißgestaltung, die für den Aufbau der Duschtrennwand und damit der zu dieser gehörenden Schwenktür maßgeblich ist, auch andere Winkelwerte haben kann.

In der Zeichnung wurde für die als Rundnut dargestellte Aussparung 9 ein Radius R von 2,5 mm angegeben, der wiederum nur als Beispiel zu verstehen ist.. Wichtig ist in diesem Zusammenhang allerdings, dass die Aussparung 9 im abgesenkten Zustand des Bolzens 5 dessen gekrümmte Oberfläche um weniger als 180° umschließt, so dass die Mitte des Stiftsquerschnitts geringfügig unterhalb der unteren Stirnfläche 8 des Bolzens 5 liegt, weshalb die Aussparungswandung 10 die Bolzenoberfläche so umschließt, dass der sich drehende Bolzen 5 beim Verlassen der Schwenktürschließstellung auf der Aussparungswandung aufgleiten kann und nicht von dieser festgehalten wird. Letzteres wäre der Fall, wenn der Mittelpunkt 15 des Radius R nicht unterhalb der unteren Stirnfläche 8, wie in Fig. 7 gezeigt, sondern innerhalb der Aussparung 9 liegen würde.

Wie bereits in Bezug auf die Figuren 8 und 10 dargelegt, ist das Ausmaß der Verschwenkung der Schwenktür und damit der Schwenktüröffnungswinkel α in Abhängigkeit von dem Wannenumriß und/oder baulichen Gegebenheiten und Anordnung von Duschkabine und Türkonstruktion durch Verstellen der relativen Ausgangslage zwischen Bolzen 5 und Stift 6 einstellbar.

Um diesen baulichen und konstruktiven Gegebenheiten gerecht zu werden, den Öffnungswinkel α also bezüglich seiner Größe anzupassen, läßt sich das türseitige Band 15, 16 der Bandhalterungen 1, 2, wie aus Figuren 12-14 ersichtlich, mittels Stellschrauben 17, 18 einstellen, und zwar derart, daß mit der Schwenktür verbundenem Band mit seiner den Bolzen 5 aufdehnenden Bohrung nach dem Lösen der Stellschrauben 17, 18 in Bezug auf die Bolzenoberfläche soweit um die Bolzenlängsachse 13 gedreht wird, bis die gewünschte Öffnungsweite der Tür erreicht ist, wenn der Stift 6 in die Querbohrung 7 einrastet. Danach werden die Stellschrauben 17, 18 festgeschraubt, wodurch der eingestellte Schwenktüröffnungswinkel a fixiert wird.

Die obige Konstruktion erfüllt trotz ihrer Einfachheit den bei derartigen Beschlägen angestrebten Zweck der sicheren Führung und Verstellung der Schwenktür derartiger Duschabtrennungen zwecks Abdichtung der Tür auf dem Duschwannenrand im abgesenkten Zustand und leichten Öffhens derselben um den gewünschten Öffnungswinkel durch Anheben der Schwenktür beim Drehen in ihre Öffnungslage. Dadurch läßt sich die Einstellung des Öffnungswinkels leicht durchführen und im späteren Gebrauch erforderlichenfalls ändern.

## Patentansprüche

1. Beschlag zur Befestigung von Schwenktüren und insbesondere Falt- und Klapptüren an feststehenden Trennwänden von insbesondere Dusch- und Badewannen und Zargen, bei dem ein türseitiges Band relativ zu einem festliegenden, trennwandseitigen Band mit der Schwenktür um eine vertikale Achse verschwenkbar ist, wobei der Beschlag eine obere und eine untere mit der Schwenktür in Eingriff stehende Wandhalterung (1, 2) aufweist und die beiden Wandhalterungen (1, 2) mit je einer in der senkrechten Schwenkachse (3) der Schwenktür befindlichen Sackbohrung (4) zum Anheben und Absenken der Schwenktür versehen sind, die einen mit der Schwenktür bzw. deren Band verbindbaren Bolzen (5) drehbar aufnimmt, **dadurch gekennzeichnet, dass** im Bereich des Bodens der Sackbohrung (4) eine quer zum Bolzen (5) verlaufende, die Sackbohrung schneidende und einen Stift (6) aufnehmende Querbohrung (7) vorhanden ist, dass der Bolzen (5) in seiner unteren Stirnfläche (8), die mit dem Stift (6) in Berührung tritt, eine an den Stiftdurchmesser bzw. die Oberflächenkonfiguration des Stiftes angepasste Aussparung (9) aufweist, in die der Stift beim Absenken der Schwenktür und damit Drehen des Bolzens (5) um seine Längsachse im abgesenkten, geschlossenen Zustand der Schwenktür eingreift und aus der der Stift (6) durch Verschwenken der Schwenktür und damit Drehen des Bolzens (5) um einen Schwenktüröffnungswinkel (α) in die Öffnungsstellung durch Aufgleiten auf die Aussparungswandung (10) austritt, wobei der Öffnungswinkel (α) entsprechend der verlangten Öffnungsweite der Schwenktür **dadurch** einstellbar ist, dass das türseitige Band (15, 16) der Wandhalterung (1, 2) eine den Kopf des Bolzens (5) aufnehmende Bohrung aufweist, deren Relativlage zur Bolzenoberfläche mittels Stellschrauben (17, 18) veränderbar ist.

2. Beschlag nach Anspruch 1, **dadurch gekennzeichnet, dass** die Aussparung (9) in der unteren Stirnfläche (8) des Bolzens (5) eine mit kreisrundem Querschnitt ist, der dem Stiftquersclinitt insbesondere im Bereich zwischen Aussparungswandung (10) und Süfioberfläche (11) entspricht.

3. Beschlag nach Anspruch 2, **dadurch gekennzeichnet, dass** die Aussparung (9) im abgesenkten Zustand des Bolzens (5) dessen gekrümmte Oberfläche um weniger als 180° umschließt, so dass die Mitte des Stiftquerschnittes geringfügig unterhalb der unteren Stirnfläche (8) des Bolzens (5) liegt.

4. Beschlag nach einem der Ansprüche 2-3, **dadurch gekennzeichnet, dass** das Ausmaß der Verschwenkung der Schwenktür und damit der Schwenktüröffnungswinkel (α) in Abhängigkeit von insbesondere dem Wannenumriß, den baulichen Gegebenheiten und der Schwenktürkonstruktion durch Verstellen der Relativlage zwischen Bolzen (5) und Stift (6) einstellbar ist.

## Claims

1. Band for mounting rotating doors and especially folding doors and trap doors at stationary separating walls of especially shower tubs and bath tubs as well as surrounds, according to which a strap at the door is pivoted together with a rotating door with respect to a vertical axis relatively to a fixed strap on the separating wall, which band is comprised with an upper and a lower wall fixture (1, 2) engaged by the rotating door, each of the two wall fixtures (1, 2) are provided with a blind bore (4) for lifting and lowering the rotating door to-cated within the upright rotating axis of the rotating door, which blind bore is receiving rotatably a bolt (5) connectable with the rotating door or its strap, respectively, **characterized in that** there is a transverse bore (7) in the area of the bottom of the blind bore (4) extending across the bolt (5), cutting the blind bore and provided with a pin (6), that the bolt (5) is provided with a lower front face (8) contacting the pin (6) with a recess (9) adapted to the diameter of the pin or the surface configuration of the pin, respectively, which recess is engaged by the pin on lowering the rotating door and thus on pivoting the bolt (5) about its longitudinal axis on the lowered, closed position of the rotating door, which position of the pin (6) is leaving by pivoting the rotating door and thus turning the bolt (5) about an aperture angle (α) of the rotating door into the open position by sliding upwardly on the wall (10) of the recess, which aperture angle (α) is adjustable according to the required width of the opening of the rotating door by the feature that the strap (15, 16) of the wall fixture (1, 2) at the door is provided with a bore receiving the head of the bolt (5), the relative position of this bore with respect to the surface of the bolt can be changed by means of adjusting screws (17, 18).

2. Band according to claim 1, **characterized in that** the recess (9) within the lower front face (8) of the bolt (5) is provided with a circular cross section corresponding to the cross section of the pin, especially in the area between the recess wall (10) and the pin surface (11).

3. Band according to claim 2, **characterized in that** the recess (9) surrounds in the lowered condition of the bolt (5) its curved surface less than 180° so that the center of the cross section of the bolt is located a little bit under the lower front face (8) of the bolt (5).

4. Band according to one of the claims 2 to 3, **characterized in that** the degree of pivoting the rotating door and thus the aperture angle (α) of the pivoting door is adjustable dependant on the especially the circumference of the tub, the structure conditions and the construction of the rotating door by adjusting the relative position of bolt (5) and pin (6).

## Revendications

1. Ferrure pour la fixation de portes pivotantes, et en particulier de portes pliantes et rabattables sur des cloisons de séparation stationnaires, en particulier pour des cuves de douche et de baignoire, et d'huisseries, dans laquelle une bande côté porte est capable de tourner avec la porte pivotante autour d'un axe vertical par rapport à une bande stationnaire côté cloison, la ferrure comprenant une monture murale supérieure (1) et une monture murale inférieure (2) en engagement avec la porte pivotante, et les deux montures murales (1,2) sont pourvues chacune d'un trou borgne (4) disposé suivant l'axe de pivotement vertical (3) de la porte pivotante, afin de soulever et d'abaisser la porte pivotante, ledit trou borgne recevant en rotation un goujon (5) susceptible d'être relié à la porte pivotante, respectivement à sa bande, **caractérisée en ce que**, dans la zone du fond du trou borgne (4) est prévu un perçage transversal (7) s'étendant transversalement par rapport au goujon (5), qui recoupe le trou borgne et qui reçoit une tige (6), **en ce que** le goujon (5) présente, dans sa surface frontale inférieure (8) qui vient en contact avec la tige (6), un évidement adapté au diamètre de la tige ou à la configuration de surface de la tige, évidement dans lequel s'engage la tige lors de l'abaissement de la porte pivotante et donc d'une rotation du goujon (5) autour de son axe longitudinal dans la situation abaissée fermée de la porte pivotante, et hors duquel sort la tige (6) par pivotement de la porte pivotante et donc rotation du goujon (5) d'un angle (α) correspondant à la position d'ouverture de la porte pivotante, par glissement montant sur la paroi de l'évidement (10), l'angle d'ouverture (α) pouvant être réglé en correspondance de la largeur d'ouverture requise pour la porte pivotante du fait que la bande (15, 16), côté porte, de la monture murale (1, 2) comporte un perçage qui reçoit la tête du goujon (5) et dont la position relative par rapport à la surface du goujon est modifiable au moyen de vis de réglage (17, 18).

2. Ferrure selon la revendication 1, **caractérisée en ce que** l'évidement (9) dans la face frontale inférieure (8) du goujon (5) est un évidement à section circulaire, qui correspond à la section de la tige, en particulier dans la région entre la paroi de l'évidement (10) et la surface (11) de la tige.

3. Serrure selon la revendication 2, **caractérisée en ce que**, dans la situation abaissée du goujon (5), l'évidement (9) entoure sa surface incurvée sur moins de 180°, de sorte que le milieu de la section de la tige se trouve légèrement au-dessous de la surface frontale inférieure (8) du goujon (5).

4. Ferrure selon l'une ou l'autre des revendications 2 et 3, **caractérisée en ce que** le degré du pivotement de la porte pivotante, et donc l'angle (α) d'ouverture de la porte pivotante est réglable en fonction, en particulier, du contour de la cuve, des données structurelles, et de la construction de la porte pivotante, par réglage de la position relative entre le goujon (5) et la tige (6).
